# DEMANDE DE BREVET EUROPEEN

(11) **EP 0 069 629 A1**
(43) Date de publication de la demande: **12.01.1983**
(21) Numéro de dépôt: 82401157.1
(22) Date de dépôt: 23.06.1982
(51) Int. Cl.: D04B 1/20, D04B 1/24

(54) **Procédé de fabrication et de montage d'un pull-over en maille et pull-over obtenu par ce procédé**

(30) Priorité: 03.07.1981 FR 8113107
(71) Demandeur: Fillion, André, F-10130 Ervy Le Chatel (FR); BORGNE & FILS Société anonyme dite:, F-10000 Troyes (FR)
(72) Inventeur: Fillion, André, F-10130 Ervy Le Chatel (FR)

(57) **Abrégé**

Le procédé concerne la fabrication et le montage d'un pull-over en maille.

Ce procédé comporte les phases suivantes:
1° on tricote préalablement un panneau rectangulaire (1) sans découpe ni perte de chutes,
2° on fait apparaître au tricotage, et non a posteriori, des lignes repères (18, 19, 20) pour une découpe ultérieure,
3° on effectue avantageusement pendant l'opération de tricotage et préférentiellement aux endroits voulus pour une mise en conformation spéciale, un changement de structure de mailles,
4° on effectue en ces mêmes endroits une incorporation judicieusement dosée d'une matière thermiquement rétractable,
5° on assure une mise en forme convenablement galbée du panneau (1), par action thermique,
6° on découpe partiellement le panneau (1), suivant les lignes repères (18, 19, 20) obtenues par tricotage,
7° on procède au montage et assemblage par coutures suivant les lignes repères limitées aux côtés, aux dessous de bras et à la fermeture du dos.

Application à la fabrication d'articles tricotés.

## Description

On sait déjà obtenir par tricotage à la main des pull-overs tomportant des rétrécissements à la hauteur des épaules et du col, de manière à assurer une mise en forme du vêtement pour qu'il s'adapte à la conformation de la personne qui va le porter.

De manière à obtenir des rendements plus élevés par fabrication en série, on sait aussi fabriquer des pull-overs mécaniquement en vue d'obtenir le même résultat.

On exécute alors sur machine rectiligne, un panneau rectangulaire plan selon une longueur et une largeur désirées. On trace ensuite sur ce panneau des repères correspondant au profil individuel des quatre principaux éléments constituant le pull-over, c'est-à-dire le devant, le dos et les deux manches, à l'aide de "patrons" mis à plat côte à côte sur le panneau. On découpe ensuite, par exemple à la presse, les quatre éléments du pull-over, et l'on réalise par coutures bord-à-bord, le montage par assemblage des différentes parties du pull-over: coutures épaules, côtés, mar.ches. emminchures. La pull-cver est alors prst dans sa forme appropriée pour recevoir le col, celui-ci étant ausai monté par coutures.

Malheureusement, on conçoit aisément que la découpe au profil voulu des quatre éléments dans le panneau tricoté, entrainè une perte importante de tissu tricoté par rejet des "chutes", cette perte pouvant as chiffrer facilement à environ 20 % de la surface totale du panneau.

De plus, les diverses opérations de tracé, découpe, assemblage et montage par coutures, des différents éléments composants précjtés, pren- nant. un tempe qui pout être évalué à environ 15 minutes par pull-over à col rond.

La présente invention a pour objet de xemédier aux inconvénients précités.Elle vise plus précisément un procédé de fabrication et de montage de pull-over en maille permettant d'obtenir rapidement et automatiquement la mise en. forme désirée, à partir d'un panneau plan tricoté rectangulaire, sans effectuer de tracés-repères pour la découpe des éléments constituants, en limitant considérablement le nombre de coutures au montage, sans aucune perte de tissu tricoté, et en un temps de confection pouvant être limité de 50 à 80 %.du temps normal d'un montage classique.

Un exemple concret de fabrication de pull-overs selon le procédé de l'invention a ramené le temps de confection à 8 minutes.

La solution du problème, proposée par le nouveau procédé selon l'invention n'est pas du tout évidente a priori, si l'on pose brutalement les conditions et avantages énumérés dans les deux paragraphes précédents. C'est précisément ce qui fait ressortir toute la nouveauté et l'originalité dudit procédé.

Ce procédé comporte les phases suivantes :
1°/ on tricote préalablement un panneau rectangulaire sans découpe ni perte de chutes,
2°/ on fait apparaître au tricotage, et non a posteriori, des lignes-repères pour une découpe ultérieure,
3°/ on effectue avantageusement pendant l'opération de tricotage et préférentiellement aux endroits voulus pour une mise en conformation spéciale, un changement de structure de mailles,
4°/ on effectue en ces mêmes endroits une incorporation judicieusement dosée d'une matière thermiquement rétractable,
5°/ on assure une mise en forme convenablement galbée du panneau, par action thermique,
6°/ on découpe partiellement le panneau, suivant les lignes repères obtenues par tricotage,
7°/ on procède au montage et assemblage par coutures suivant les lignes-repères limitées aux côtés, auxdessous de bras et à la fermeture du dos.

Selon une forme particulièrement avantageuse de mise en oeuvre du procédé, l'incorporation de matière rétractable à la chaleur est réalisée par utilisation combinée et localisée dans des proportions déterminées d'un autre fil à tricoter secondaire spécial ayant la propriété de se rétracter à la chaleur, par exemple un fil de vinyle vendu par Dupont de Nemours, sous la marque LYCRA.

Le dosage d'incorporation est obtenu par expérience, en fonction de la conformation voulue et du galbe souhaité, par usage approprié des "jeteurs" porteurs de ce fil secondaire spécial.

Par ailleurs, le changement de structure de mailles préconisé peut être obtenu, à la hauteur des épaules et du col, par l'emploi exclusif ou préférentiel d'un fil à tricoter de titre différent (grosseur, diamètre) de celui utilisé pour l'obtention du corps proprement dit du pull-over.

Selon une autre particularité du procédé, le panneau tricoté auquel on a "incorporé" ce type de fil secondaire spécial rétractable à la chaleur, est posé à plat, pièce par pièce sur une "table à vapeur" plane, et porté en température par jet.de vapeur pendant un temps de l'ordre de la minute, et la mise en forme galbée est obtenue automatiquement sans qu'il soit nécessaire d'utiliser une presse galbée de conformation spéciale, le tissu rétractable réagissant seul pour obtenir le galbe voulu (rétraction habituelle d'environ 50 %).

Suivant une variante du procédé, on "incorpore" également, mais éventuellement, aussi au tricotage; du fil rétractable à la chaleur mais en proportion moindre, à la hauteur de la ceinture du pull-over, pour obtenir des rétrécissements et galbes, précisément au droit de la ceinture.

La mise en oeuvre du procédé sera bien comprise en regard des dessins annexés donnés à titre d'exemples non limitatifs.

La fige 1 est une vue en plan schématique montrant la découpe classique d'un panneau tricoté sur une machine rectiligne.

La fig. 2 est une vue en plan du pull-over obtenu par ce procédé.

La fig. 3 est une vue en plan schématique d'un panneau plan rectangulaire obtenu sur machine rectiligne pour la mise en oeuvre du procédé conforme à l'invention.

La fig. 4 est une vue en plan d'un pull-over, vu de dos, obtenu par le procédé conforme à l'invention et comportant les rétrécissements voulus aux endroits souhaités.

Dans le mode de réalisation représenté à la figure 1, on voit en 1 le panneau rectangulaire avec bord côte 2, sur lequel on a tracé, en vue de la découpe ultérieure, les panneaux de manches 3 et 4, le dos 5 et le devant 6.

Le montage par couture des différentes parties du pull-over implique les coutures d'épaules 7 et 8, les coutures de côté 9 et 10, les coutures de manches 11 et 12 et les coutures d'emmanchures 13 et 14. L'article est alors prêt pour le montage d'un col rapporté par couture selon la ligne 15.

Dans ce mode de fabrication classique, la perte de tissu tricoté lors de la découpe est d'environ 20 % et le temps approximatif de fabrication d'un pull-over à col rond est de 13 à 15 minutes.

La fabrication et le montage d'un pull-over en maille selon le procédé qui a été précédemment décrit, comportent la fabrication analogue d'un panneau rectangulaire plan 16 avec bord-côte inférieur 17 suivant la largeur désirée, avec changement dé structure de mailles, comme il a déjà été décrit, et apport de matière rétractable aux endroits voulus pour obtenir la forme voulue, grâce au passage du panneau sur une presse à chaud, par exemple une table à jet de vapeur. D'une manière avantageuse, la découpe est limitée à la longueur des lignes repères 18, 19 et 20, qui sont obtenues par incorporation de moyens de repérage prévus au tricotage, ce qui supprime donc toute opération postérieure de tracé sur le panneau 16 après sa fabrication. Les lignes-repères 18, 19 et 20 correspondent aux fentes des côtés du pull-over. On a ainsi découpé le panneau 16 en quatre éléments jointifs 21, 22, 23 et 24, qui correspondent respectivement et successivement à une manche, le devant, une deuxième manche, et le dos. Les lignes 21a et 21b sont assemblées par couture pour fermer la manche 21, les lignes 22a et 24b d'une part, 22b et 24a d'autre part, sopt assemblées pour fermer les côtés et assembler le dos et le devant, les lignes 23a et 23b sont assemblées pour fermer la manche 23 et les lignes 25 et 26 sont assemblées pour fermer le dos dans le prolongement du dessous de manche 21 jusqu'à l'encolure.27.

Il est évident que dans ce cas, la longueur de chaque ligne-repère 18, 19 ou 20, ajoutée à la longueur de la ligne repère 25 ou 26, est égale à la hauteur totale du panneau.

On voit très bien que l'effet de rétraction de la matière rétractable incorporée au tricotage aux endroits souhaités, permet d'obtenir- le rétrécissement et la mise en forme voulue à la hauteur des épaules et à la hauteur de l'encolure.

Eventuellement, un même rétrécissement peut être obtenu à la hauteur de la ceinture.

On constate que, selon le nouveau procédé, il n'y a absolument aucune perte de tissu. Par ailleurs, l'expérience a prouvé que le temps de confection peut être ramené à environ 8 minutes, c'est-à-dire, dans les meilleures circonstances, pas loin de 50 % seulement du temps nécessaire par le procédé de fabrication classique.

Il va de soi que l'on peut, sans sortir du cadre de la présente invention, apporter toute modification aux formes de réalisation qui viennent d'être décrites.

En particulier, on a précisé, dans la définition générale du procédé donné dans le préambule du présent mémoire descriptif, qu'on incorporait une matière rétractable à la chaleur aux endroits voulus du pull-over.

Si dans le mode décrit on a précisé que cette incorporation était réalisée par l'utilisation localisée d'un fil à tricoter secondaire spécial, il rentre également dans le cadre de l'invention de procéder à l'incorporation de la matière rétractable, non plus par tricotage mais par pulvérisation d'un produit spécial sur les fils tricotés, ayant la particularité de provoquer une rétraction de ces fils par action ultérieure de la chaleur. Bien entendu, cette incorporation sur les fils, dudit produit pulvérisé, peut être faite par traitement du fil, avant ou après tricotage, a la condition, une fois le pull-over obtenu, de ne pas courir le risque de voir se dissocier ou se dissoudre ledit produit, ce qui ferait disparaître le galbe et les rétrécissements, par exemple,lors d'un nettoyage ou du passage chez le teinturier.

## Revendications

1- Procédé de fabrication et de montage d'un pull-over à mailles, caractérisé par le fait qu'il comporte les phases suivantes :
1°) on tricote préalablement un panneau rectangulaire sans découpe ni perte de chutes,
2°) on fait apparaître au tricotage, et non appsteriori, des lignes-repères pour une découpe ultérieure,
3°) on effectue avantageusement pendant l'opération de tricotage et préférentiellement aux endroits voulus pour une mise en conformation spéciale, un changement de structure de mailles,
4°) on effectue en ces mêmes endroits une incorporation judicieusement dosée d'une matière thermiquement rétractable,
5°) on assure une mise en forme convenablement galbée du panneau, par action thermique,
6°) on découpe partiellement le panneau, suivant les lignes repères obtenues par tricotage,
7°) on procède au montage et assemblage par coutures suivant les lignes repères limitées aux côtés, auxdessous des bras et à la fermeture du dos.

2 - Procédé selon la revendication 1, caractérisé par le fait que l'incorporation de matière thermo-rétractable est réalisée par utilisation combinée et localisée,dans des proportions déterminées,d'un autre fil à tricoter secondaire spécial ayant la propriété de se rétracter à la chaleur, par exemple, un fil de vinyle, comme un fil de chlorure de polyvinyle.

3 - Procédé selon la revendication 2, caractérisé par le fait que le dosage de l'incorporation est obtenu par expérience, en fonction de la conformation voulue et du galbe souhaité, par usage approprié des "jeteurs" porteurs de ce fil secondaire spécial.

4 - Procédé selon la revendication 1, caractérisé par le fait que le changement de structure de mailles préconisé peut être obtenu, à la hauteur des épaules et du col, par l'emploi exclusif ou préférentiel d'un fil à tricoter de titre différent (grosseur, diamètre) de celui utilisé pour l'obtention du corps proprement dit du pull-over.

5 - Procédé selon la revendication 2, caractérisé par le fait que le panneau tricoté auquel on a "incorporé" ce type de fil secondaire spécial thermo-rétractable, est posé à plat, pièce par pièce sur une "table à vapeur" plane, et porté en température par jet de vapeur pendant un temps de l'ordre de la minute, et la mise en forme galbée est obtenue automatiquement sans qu'il soit nécessaire d'utiliser une presse galbée de conformation spéciale, le tissu rétractable réagissant seul pour obtenir le galbe voulu (rétraction habituelle d'environ 50 %).

6 - Procédé selon la revendication 1, caractérisé par le fait qu'on "incorpore" également, mais éventuellement, aussi au tricotage, du fil rétractable à la chaleur mais en proportion moindre, à la hauteur de la ceinture du pull-over, pour obtenir des rétrécissements et galbes, précisément au droit de la ceinture.

7 - Procédé selon la revendication 1, caractérisé par le fait qu'on incorpore la matière rétractable par pulvérisation d'un produit spécial sur les fils tricotés, ayant la particularité de provoquer une rétraction de ces fils par action ultérieure de la chaleur.

8 - Pull-over caractérisé par le fait qu'il est obtenu par l'un des procédés selon les revendications 1 à 7.
